# EUROPÄISCHE PATENTSCHRIFT

(11) **EP 2 698 800 B1**
(45) Veröffentlichungstag und Bekanntmachung des Hinweises auf die Patenterteilung: **08.10.2014**
(21) Anmeldenummer: 12180740.8
(22) Anmeldetag: 16.08.2012
(51) Int. Cl.: H01F 30/12, H01F 27/28

(54) **Stromversorgungsanordnung mit einem Transformator mit einem Transformatorkern mit im Polygon angeordneten Schenkeln**
Power supply assembly with a transformer with a transformer core with legs arranged in polygons
Agencement d'alimentation électrique doté d'un transformateur avec noyau de transformateur équipé de branches agencées en polygone

(43) Veröffentlichungstag der Anmeldung: 19.02.2014
(73) Patentinhaber: AEG Power Solutions GmbH, 59581 Warstein-Belecke (DE)
(72) Erfinder: Wallmeier, Peter, Dr., 59556 Lippstadt (DE); De Vidts, Gladwyn, 59556 Lippstadt (DE); Ferber, Christian, 59519 Möhnesee (DE)
(74) Vertreter: Graefe, Jörg

(56) Entgegenhaltungen:
- EP-A1- 2 388 236
- EP-A1- 2 479 880
- CN-A- 102 290 211
- CN-U- 202 159 558
- US-B1- 6 792 666

## Beschreibung

Die vorliegende Erfindung betrifft eine Stromversorgungsanordnung mit einem ersten Transformator,
- der einen Transformatorkern aufweist,
- wobei der Transformatorkern Schenkel und diese verbindende Joche hat,
- wobei die Schenkel und Joche in der geometrischen Form eines Zylinders angeordnet sind und der Zylinder ein erstes Polygon als Grundfläche und ein zweites Polygon als Deckfläche hat,
- wobei die Joche entlang von Kanten des ersten Polygons sowie entlang von Kanten des zweiten Polygons angeordnet sind und die Schenkel entlang der Kanten einer Mantelfläche des Zylinders angeordnet sind,
- und mit auf den Schenkeln des Transformators angeordneten Primärwicklungen und Sekundärwicklungen.

Eine Stromversorgung mit einem derartigen Transformator ist zum Beispiel aus dem Dokument WO 00/25327 A1 bekannt. Das erste und das zweite Polygon sind gleichschenklige Dreiecke.

Es sei darauf hingewiesen, dass der Begriff Zylinder in dieser Anmeldung nicht auf einen geraden Kreiszylinder beschränkt ist, der häufig ausschließlich mit dem Begriff Zylinder assoziiert wird. Ein Zylinder ist nach der für diese Anmeldung geltenden allgemeinen Definition (siehe www.wikipedia.de) von zwei parallelen, ebenen Flächen (Grund- und Deckfläche) und einer Mantel- bzw. Zylinderfläche, die von parallelen Geraden gebildet wird, begrenzt. Das heißt, er entsteht durch Verschiebung einer ebenen Fläche oder Kurve entlang einer Geraden, die nicht in dieser Ebene liegt. Sind die Geraden senkrecht zu Grund- und Deckfläche, spricht man nach der für diese Anmeldung geltenden allgemeinen Definition von einem geraden Zylinder.

Der in dem genannten Dokument beschriebenen Transformator ist zur Übertragung von elektrischer Energie von einem primären Dreiphasenwechselstromsystem in ein sekundäres Dreiphasenwechselstromsystem oder umgekehrt geeignet und eingerichtet. Er hat eine kompakte Bauform, was insbesondere für Anwendungen von Vorteil ist, bei denen es auf einen geringen Platzbedarf ankommt.

Ferner sind aus verschiedenen veröffentlichten Patentanmeldungen der Anmelderin, der AEG Power Solutions B. V., Stromversorgungsanordnungen bekannt, die insbesondere für die Versorgung von Polysiliciumreaktoren geeignet und eingerichtet sind, die zur Dampfabscheidung (CVD) von Silicium aus Trichlorsilan an Siliciumstäben nach dem Siemensverfahren betrieben werden. Die dort beschriebenen Stromversorgungen stellen sekundärseitig, d.h. reaktorseitig zumindest zeitweilig hohe Ströme von 1000 bis 5000 A, insbesondere von 3000 A zur Verfügung, die durch Siliciumstäbe fließen, um diese zu erwärmen.

Diese hohen Ströme machen elektrische Verbindungen zwischen dem Reaktor erforderlich, die Querschnitte von 500 mm² bis 3000 mm², insbesondere von 1500 mm² haben. Die elektrischen Verbindungen sind in der Regel aus Kupfer hergestellt, was gerade in Zeiten der Verteuerung und Verknappung von Kupfer ein Problem sein kann.

Bei den bisher bekannten Stromversorgungsanordnungen sind - soweit sie Stand der Technik sind - Leistungssteller in Schaltschränken angeordnet, die in einer oder zwei Reihen benachbart zu einem Transformator der Stromversorgungsanordnung aufgestellt sind. Die Anordnung kann zu langen Leitungswegen auf der Sekundärseite der Transformatoren führen.

Die Konstrukteure von Stromversorgungsanordnungen für die Herstellung von Polysilicium haben ein Interesse, Leitungen möglichst kurz auszuführen, um Material sparen zu können.

Es entstand daher schon in der Vergangenheit die Idee, die Stromversorgungsanordnungen unter einem Polysiliciumreaktor anzuordnen, um die Leitungswege zu verkürzen. Durch diese Maßnahmen konnte der Platzbedarf der Stromversorgungsanordnung und der Materialbedarf für die Verbindungen zwischen Komponenten der Anordung bzw. der Anordnung und dem Reaktor bereits reduziert werden. Eine weitere Optimierung ist dennoch sinnvoll. Ein Ansatz dafür ist die Verwendung einer vorstehend beschriebenen Stromversorgungsanordnung mit einem Transformator, der einen zylindrischen Transformatorkern hat.

Jeder der Druckschriften CN 102 290 211 A und CN 202 159 558 U offenbart eine Stromversorgungsanordnung gemäß Oberbegriff von Anspruch 1, wobei die Anschlüsse der Sekundärwicklungen mit Streifenleitern mechanisch und elektrisch verbunden sind, die jeweils ein äußeres Ende außerhalb des (durch die Schenkel und Joche gebildeten) Polygonzylinders aufweisen.

EP 2 388 236 A1 offenbart eine dreiphasige Stromversorgungsanordnung, bei der jede der drei Sekundärwicklungen beispielsweise sieben Anschlüsse (73-79) aufweist. Die strukturelle/geometrische Anordnung der Stromversorgungsanordnung - insbesondere der Anschlüsse und deren Verbindung zu deren Schaltung - ist jedoch nicht offenbart.

EP 2 479 880 A1 offenbart eine dreiphasige Stromversorgungsanordnung, bei der jeder der drei Transformatorkern-Schenkel zwei sekundärseitige Wicklungen aufweist. Die strukturelle/geometrische Anordnung der Anschlüsse und deren Verbindung zu deren Schaltung - ist jedoch nicht offenbar.

### Ausgehend von dem eingangs beschriebenen

Stromversorgungsanordnung mit einem Transformator mit einem zylinderartigen Transformatorkern sah sich nun ein Fachmann für die Entwicklung und Konstruktion von Stromversorgungsanordnungen für Polysiliciumreaktoren vor die Aufgabe gestellt, eine eingangs beschriebenen Stromversorgungsanordnung so weiterzubilden, dass sie optimal für die Versorgung von Polysiliciumreaktoren verwendet werden kann.

Die Aufgabe wird erfindungsgemäß dadurch gelöst,
- dass jede der Sekundärwicklungen wenigstens drei Anschlüsse, darunter einen Neutralleiteranschluss und zwei Außenleiteranschlüsse hat,
- dass alle Außenleiteranschlüsse der Sekundärwicklungen mit je einem ersten elektrisch leitenden Träger mechanisch und elektrisch verbunden sind, der ein äußeres Ende hat,
- dass die äußeren Enden der ersten Träger außerhalb des Zylinders und damit außerhalb des ersten Transformators liegen
- dass die Stromversorgungsanordnung aufweist und
- dass die Schaltungsträger an den ersten Trägern befestigt sind.

Vorzugsweise liegen auch die Anschlüsse der Sekundärwicklungen außerhalb des Zylinders.

Der bekannte Vorteil der kompakten, platzsparenden Ausführung des Transformators wird durch die Erfindung mit einer optimierten Anpassung der äußeren Gestaltung der Stromversorgungsanordnung an die äußere Gestaltung eines Polysiliciumreaktors kombiniert. Zusätzlich kann Material gespart werden und zwar dadurch, dass die sekundäre Beschaltung des Transformators unmittelbar an der Außenseite des Transformators angeordnet werden kann. Die Wege zwischen den Anschlüssen der Sekundärwicklungen können dadurch verkürzt werden. Sind die Lasten, zum Beispiel ein Polysiliciumreaktor, über der Stromversorgungsanordnung angeordnet, können auch die Wege zwischen der sekundären Beschaltung des Transformators und den Lasten gegenüber dem derzeitigen Stand der Technik verkürzt werden. Die ersten Träger sind aus dem Transformator seitlich herausgeführt. Damit sind die Anschlüsse der Sekundärwicklungen von außen gut zugänglich.

Die ersten Träger sind vorzugsweise an den Stellen aus dem Transformator herausgeführt, an denen die Sekundärwicklungen, mit deren Anschlüssen die Träger verbunden sind, den vom Transformatorkern beschriebenen Zylinder überragen. Anders als bei bekannten Dreiecks-Transformatoren sind die Anschlüsse aller Sekundärwicklungen nicht auf einer einzigen Seite des Transformators herausgeführt. Vielmehr finden sich die ersten Träger auf allen Seiten des Transformators.

Für erfindungsgemäße Stromversorgungsanordnungen für Dreiphasenwechselstromsysteme hat es sich herausgestellt, dass Zylinder mit gleichschenkligen Dreiecken als Grund- bzw. Deckflächen besonders geeignet sind, um Lage der Schenkel und Joche des Transformatorkerns sowie der Wicklungen vorzugeben. Derartige Transformatoren werden in dieser Anmeldung auch als Dreieckstransformatoren bezeichnet.

Die ersten Träger können einen Querschnitt von 500 mm² bis 3000 mm², insbesondere von 1500 mm² haben.

Die Schaltungsträger können an den äußeren Enden der ersten Träger befestigt sein. Die ersten Träger können die Schaltungsträger ganz oder zum Teil tragen. Es ist aber auch möglich, dass das die ersten Träger keine mechanische Belastung durch die Schaltungsträger erfahren. Der Transformator kann ein oder mehrere Haltemittel aufweisen, auf dem bzw. denen der Transformatorkern angeordnet ist, und das bzw. die außerdem die Schaltungsträger ganz oder teilweise mittelbar oder unmittelbar trägt bzw. tragen. Das oder die Haltemittel können einen Rahmen umfassen, auf dem der Transformator ruht und der vorteilhaft auch die Schaltungsträger hält und/oder stützt.

Die Stromversorgungsanordnung kann Leistungssteller aufweisen. Ein Eingang jedes Leistungsstellers kann unter Zwischenschaltung eines der ersten Träger elektrisch mit einem Außenleiteranschluss einer der Sekundärwicklungen verbunden sein. Ferner kann einer der Leistungssteller, können mehrere der Leistungssteller oder alle Leistungssteller auf den Schaltungsträgern angeordnet sein.

Die Ausgänge der Leistungssteller, deren Eingänge mit den Außenleiteranschlüssen einer der Sekundärwicklung verbunden sind, können in einem Punkt elektrisch miteinander verbunden sind. Diese Leistungssteller sind vorzugsweise auf einem Schaltungsträger oder auf zwei benachbarten Schaltungsträgern angeordnet.

Die Stromversorgungsanordnung kann ein Steuerungsmittel aufweisen. Dieses kann zum Betreiben der Leistungssteller in Spannungsfolgesteuerung geeignet und eingerichtet sein.

Die Schaltungsträger weisen wenigstens eine im wesentlichen ebene Fläche auf. Vorzugsweise handelt es sich bei dem Schaltungsträger um eine Platte. Die Schaltungsträger bestehen vorzugsweise ganz oder teilweise aus einem elektrischen Isolator.

Gemäß der Erfindung kann jeder Schaltungsträger mit der wenigstens einen ebenen Fläche parallel zu zwei Schenkeln und parallel zu zwei Jochen des Transformatorkerns angeordnet sein.

Es ist möglich, dass zwischen der ebenen Fläche eines der Schaltungsträger und den dazu parallelen Schenkel und Jochen wenigstens ein weiterer Schenkel angeordnet ist.

Ebenso ist es möglich, dass zwischen der ebenen Fläche eines der Schaltungsträger und den dazu parallelen Schenkel und Jochen kein weiterer Schenkel angeordnet ist.

Die Eingänge aller auf einem der Schaltungsträger angeordneten Leistungssteller können mit den Außenleiteranschlüssen einer der Sekundärwicklungen verbunden sein. Jeder Sekundärwicklung kann dann ein Schaltungsträger zugeordnet sein, auf dem die Leistungssteller angeordnet sind, die mit den Außenleiteranschlüssen der Sekundärwicklung verbunden sind.

Ebenso ist es möglich, dass jeder Sekundärwicklung zwei Schaltungsträger zugeordnet sind und dass die mit den Außenleiteranschlüssen der Sekundärwicklung verbundenen Leistungssteller auf einem der beiden Schaltungsträger angeordnet sind. Diese Schaltungsträger können ausschließlich die mit den Anschlüssen einer Sekundärwicklung verbundenen Leistungssteller tragen.

Die Eingänge eines ersten Teils der auf einem der Schaltungsträger angeordneten Leistungssteller können mit Außenleiteranschlüssen einer ersten der Sekundärwicklungen verbunden sein und die Eingänge eines zweiten Teils der auf einem der Schaltungsträger angeordneten Leistungssteller können mit Außenleiteranschlüssen einer zweiten der Sekundärwicklungen verbunden sein.

Anschlüsse der Primärwicklungen des ersten Transformators sind vorteilhaft in einen Innenraum des ersten Transformators geführt sein, der nicht durch den Transformatorkern und Wicklungen des ersten Transformators ausgefüllt ist angeordnet. Damit ist eine einfache Trennung der sekundärseitigen Anschlüsse und der primärseitigen Anschlüsse möglich.

Es ist möglich, dass Wicklungen eines weiteren Transformators auf dem Transformatorkern des ersten Transformators angeordnet sind. Die Wicklungen des ersten Transformators und des weiteren Transformators können dann in über- oder nebeneinander liegenden Bereichen auf den Schenkeln des Transformatorkerns angeordnet sein. An Außenleiteranschlüssen von Sekundärwicklungen des weiteren Transformators können weitere elektrisch leitende Träger angeschlossen sein, die die ersten und/oder weitere Schaltungsträger ganz oder teilweise halten und/oder tragen, auf denen Leistungssteller angeordnet sind.

Die Stromversorgungsanordnung kann wenigstens einen weiteren Transformator aufweisen, der ebenso ausgebildet ist wie der erste Transformator, und dass an Außenleiteranschlüssen von Sekundärwicklungen des weiteren Transformators weitere elektrisch leitende Träger angeschlossen sind, die die ersten und/oder weitere Schaltungsträger ganz oder teilweise halten und/oder tragen, auf denen Leistungssteller angeordnet sind.

Weist eine Stromversorgungsanordnung mehrere Transformatoren auf, können diese übereinander angeordnet sein. Die Schenkel der Transformatoren können in einer Flucht angeordnet sein.

Zwischen den Wicklungen des ersten Transformators bzw. des oder der weiteren Transformatoren kann ein Freiraum vorhanden sein, der zur Durchführung von elektrischen Leitungen durch den Transformator oder die Transformatoren geeignet und eingerichtet ist. Es können zum Beispiel Leitungen einer zweiten Stromversorgungsanordnung durch diesen Freiraum geführt werden, die zur Versorgung eines Siliciumreaktors mit Mittelspannung geeignet und eingerichtet ist.

In diesen Freiraum können auch die Anschlüsse der Primärwicklungen hineinragen, zu denen Anschlussleitungen durch den Freiraum geführt sein können.

Ein Ausführungsbeispiel der Erfindung wird anhand der Zeichnung näher beschrieben. Es zeigt in schematischer Darstellung
- Fig. 1: eine erfindungsgemäße Stromversorgungsanordnung in der Vogelperspektive,
- Fig. 2: die Stromversorgungsanordung in der Draufsicht,
- Fig. 2a: ein Detail aus Fig. 2 in vergrößerter Darstellung und
- Fig. 3: die Stromversorgungsanordnung in der Vorderansicht.

Die erfindungsgemäße Stromversorgungsanordnung weist zwei Transformatoren T1, T2 auf. Die Transformatoren T1, T2 weisen Primärwicklungen und Sekundärwicklungen T1.1 bis T2.3 auf, die auf einem gemeinsamen Transformatorkern K angeordnet sind. Der Transformatorkern K hat Schenkel K1 und Joche K2, die in der geometrischen Form eines geraden Zylinders mit einem Dreieck als Grundfläche und als Deckfläche angeordnet sind. Die Joche K2 sind entlang der Kanten der Grundfläche und der Deckfläche angeordnet. Die Schenkel K1 sind entlang der Kanten einer Mantelfläche des Zylinders angeordnet.

Bei den Transformatoren T1, T2 handelt es sich um Dreiphasenwechselstromtransformatoren, die jeweils drei Primärwicklungen und drei Sekundärwicklungen aufweisen.

Auf einem Schenkel K1 sind insgesamt vier Wicklungen angeordnet, nämlich eine Primärwicklung des ersten Transformators T1, eine Sekundärwicklung des ersten Transformators T1, eine Primärwicklung des zweiten Transformators T2 und eine Sekundärwicklung des zweiten Transformators T2.

Die Primär- und Sekundärwicklungen des ersten Transformators T1 sind in einem ersten Bereich und die Primär- und Sekundärwicklungen des zweiten Transformators sind in einem zweiten Bereich angeordnet.

Der erste Bereich und der zweite Bereich sind übereinander liegend angeordnet.

Die Sekundärwicklungen T1.1 bis T2.3 der Transformatoren T1, T2 sind aus Kupferfolien gewickelt, so dass die Sekundärwicklungen geringer Stärke und großer Breite der Folien einen Querschnitt von 1500 mm² aufweisen können.

Die Sekundärwicklungen T1.1 bis T2.3 der Transformatoren T1, T2 weisen mehrere Anschlüsse A auf, einen Nullleiteranschluss und mehrere Außenleiteranschlüsse. Einer der Außenleiteranschlüsse und der Nullleiteranschluss sind vorzugsweise an einem Ende jeder Sekundärwicklung T1.1 bis T2.3 vorgesehen. Bei den übrigen Außenleiteranschlüssen handelt es sich jeweils um Mittelanzapfungen der Sekundärwicklungen.

Die Anschlüsse A, also die Außenleiteranschlüsse und der Nullleiteranschluss der Sekundärwicklungen T1.1 bis T2.3 sind mit elektrischen Leitern Laus biegesteifem Metall, vorzugsweise Kupfer, verbunden. Diese biegesteifen Leiter L haben einen Querschnitt von ebenfalls 1500 mm². Die biegesteifen Leiter Lüberragen die Transformatoren seitlich und dienen als Träger , welche plattenförmige Schaltungsträger S1.1 bis S3.1 , die entlang der Schenkel des Transformatorkern angeordnet sind, teilweise halten. Die Leiter L, im folgenden auch als Träger L bezeichnet, und die Anschlüsse A sind in den Figuren mit A1 bezeichnet. In den Figuren sind einige Anschlüsse A dargestellt, die nicht mit einem Leiter L verbunden sind, aber mit weiteren Leitern L verbunden werden könnten.

Auf den Schaltungsträgern S1.1 bis S3.1 sind Leistungssteller angebracht, die mit einem ersten Anschluss der Leitungssteller über je einen der Träger Lmit einem Außenleiteranschluss einer Sekundärwicklung verbunden sind. Zweite Anschlüsse, nämlich ausgangsseitige Anschlüsse der Leistungssteller sind über Leiter in einem Punkt miteinander verbunden, der mit einem Ausgangsanschluss der erfindungsgemäßen Stromversorgungsanordnung verbunden ist.

Neben den Leistungsstellern sind weitere Bauelemente und Komponenten auf den Schaltungsträgern S1.1 bis S3.1 angeordnet. Diese können der Steuerung der Leistungssteller, der Erzeugung von Zündimpulsen von Stromrichterventilen der Leistungssteller, zum Beispiel von Thyristoren, IGBT oder andere steuerbaren Schalter, oder anderem dienen. Die auf den Schaltungsträgern angeordneten Bauelemente und Komponenten sind in den Figuren nicht oder nur zum Teil dargestellt.

Die einer Sekundärwicklung T1.1 bis T2.3 nachgeschalteten Leistungssteller sind auf zwei dieser Sekundärwicklung benachbarten Schaltungsträger angeordnet, so dass alle Außenleiteranschlüsse der Sekundärwicklungen mit kurzen Trägern mit dem nachgeschalteten Leistungssteller verbunden sind.

Die Schaltungsträger S1.1 bis S3.1, die Leistungssteller tragen, die mit den Außenleiteranschlüssen einer Sekundärwicklung T1.1 bis T2.3 verbunden sind, wie zum Beispiel die Schaltungsträger S2.1 und S2.2 bezüglich der Sekundärwicklung T1.2, sind in Ebenen angeordnet, die sich im Winkel von 50 bis 70°, vorzugsweise von 60° schneiden

Jeweils zwei Schaltungsträger S1.1 bis S3.1 sind in einer Ebene angeordnet, zum Beispiel S1.2 und S2.1, wobei die auf den in einer Ebene angeordneten Schaltungsträger S1.1 bis S3.1 Leistungssteller angeordnet sind, die mit verschiedenen Sekundärwicklungen T1.1 bis T2.3 des ersten Bereichs bzw. des zweiten Bereichs verbunden sind.

Leistungssteller die mit Sekundärwicklungen T1.1 bis T2.3 übereinanderliegender Bereiche verbunden sind, können gemeinsam auf einem Schaltungsträger S1.1 bis S3.1 angeordnet sein. So trägt zum Beispiel der Schaltungsträger S2.1 Leistungssteller, die mit Anschlüssen der Sekundärwicklung T1.2 verbunden sind, und Leistungssteller, die mit Anschlüssen der Sekundärwicklung T2.2 verbunden sind.

Je zwei Schaltungsträger S1.1 bis S3.1 liegen auf jeder Seite des vom Transformatorkern K aufgespannten Zylinders parallel zu zwei Schenkeln K1 und zwei diese Schenkel K1 verbindenden Joche K2 und sind zu diesen Schenkeln K1 und Jochen K2 derart benachbart, dass kein anderer Schenkel K1 und kein anderes Joch K2 dazwischen angeordnet sind.

## Patentansprüche

1. Stromversorgungsanordnung mit einem ersten Transformator (T1),
- der einen Transformatorkern (K) aufweist,
- wobei der Transformatorkern (K) Schenkel (K1) und diese verbindende Joche (K2) hat,
- wobei die Schenkel (K1) und Joche (K2) in der geometrischen Form eines Zylinders angeordnet sind und der Zylinder ein erstes Polygon als Grundfläche und ein zweites Polygon als der Grundfläche gegenüberliegende Fläche hat,
- wobei die Joche (K2) entlang von Kanten des ersten Polygons sowie entlang von Kanten des zweiten Polygons angeordnet sind und die Schenkel (K1) entlang der Kanten einer Mantelfläche des Zylinders angeordnet sind,
- und mit auf den Schenkeln (K1) des Transformatorkerns angeordneten Primärwicklungen und Sekundärwicklungen (T1.1, T1.2, T1.3),
**dadurch gekennzeichnet,**
**dass** jede der Sekundärwicklungen (T1.1, T1.2, T1.3) wenigstens drei Anschlüsse (A), darunter einen Neutralleiteranschluss und zwei Außenleiteranschlüsse hat,
**dass** alle Außenleiteranschlüsse der Sekundärwicklungen (T1.1, T1.2, T1.3) mit je einem ersten elektrisch leitenden Träger (L) mechanisch und elektrisch verbunden sind, der ein äußeres Ende hat,
**dass** die äußeren Enden der ersten Träger (L) außerhalb des Zylinders liegen,
**dass** die Stromversorgungsanordnung Schaltungsträger (S1.1 bis S3.2) aufweist und
**dass** die Schaltungsträger (S1.1 bis S3.2) an den ersten Trägern (L) befestigt sind.

2. Stromversorgungsanordnung nach Anspruch 1, **dadurch gekennzeichnet, dass** die ersten Träger (L) die Schaltungsträger (S1.1 bis S3.2) tragen.

3. Stromversorgungsanordnung nach Anspruch 1 oder 2, **dadurch gekennzeichnet, dass** die Stromversorgungsanordnung Leistungssteller aufweist, wobei ein Eingang jedes Leistungsstellers unter Zwischenschaltung eines der ersten Träger (L) elektrisch mit einem Außenleiteranschluss einer der Sekundärwicklungen verbunden ist und auf einem der Schaltungsträger (S1.1 bis S3.2) angeordnet ist.

4. Stromversorgungsanordnung nach Anspruch 3, **dadurch gekennzeichnet, dass** die Ausgänge der Leistungssteller, deren Eingänge mit den Außenleiteranschlüssen einer der Sekundärwicklungen (T1.1, T1.2, T1.3) verbunden sind, in einem Punkt elektrisch miteinander verbunden sind.

5. Stromversorgungsanordnung nach Anspruch 4, **dadurch gekennzeichnet, dass** die Stromversorgungsanordnung ein Steuerungsmittel aufweist, welches zum Betreiben der Leistungssteller in Spannungsfolgesteuerung geeignet und eingerichtet ist.

6. Stromversorgungsanordnung nach einem der Ansprüche 2 bis 5, **dadurch gekennzeichnet, dass** die Schaltungsträger (S1.1 bis S3.2) wenigstens eine im wesentlichen ebene Fläche aufweisen.

7. Stromversorgungsanordnung nach Anspruch 6, **dadurch gekennzeichnet, dass** jeder Schaltungsträger (S1.1 bis S3.2) mit der ebenen Fläche parallel zu wenigstens zwei Schenkeln (K1) und parallel zu zwei Jochen (K2) des Transformatorkerns (K) an den ersten Trägern (L) befestigt ist.

8. Stromversorgungsanordnung nach Anspruch 7, **dadurch gekennzeichnet, dass** zwischen der ebenen Fläche eines der Schaltungsträger (S1.1 bis S3.2) und den dazu parallelen Jochen (K2) wenigstens ein weiterer Schenkel (K1) angeordnet ist.

9. Stromversorgungsanordnung nach Anspruch 7, **dadurch gekennzeichnet, dass** zwischen der ebenen Fläche eines der Schaltungsträger (S1.1 bis S3.2) und den dazu parallelen Jochen (K2) kein weiterer Schenkel (K1) angeordnet ist.

10. Stromversorgungsanordnung nach einem der Ansprüche 3 bis 5, oder 6 bis 9, sofern abhängig von Anspruch 3, **dadurch gekennzeichnet, dass** die Eingänge aller auf einem der Schaltungsträger (S1.1 bis S3.2) angeordneten Leistungssteller mit den Außenleiteranschlüssen einer der Sekundärwicklungen verbunden sind.

11. Stromversorgungsanordnung nach einem der Ansprüche 3 bis 5 oder 6 bis 9, sofern abhängig von Anspruch 3, **dadurch gekennzeichnet, dass** die Eingänge eines ersten Teils der auf einem der Schaltungsträger (S1.1 bis S3.2) angeordneten Leistungssteller mit den Außenleiteranschlüssen einer ersten der Sekundärwicklungen (T1.1, T1.2, T1.3) verbunden sind und die Eingänge eines zweiten Teils der auf einem der Schaltungsträger (S1.1 bis S3.2) angeordneten Leistungssteller mit den Außenleiteranschlüssen einer zweiten der Sekundärwicklungen (T1.1, T1.2, T1.3) verbunden sind.

12. Stromversorgungsanordnung nach einem der Ansprüche 1 bis 1 1 , **dadurch gekennzeichnet, dass** die Stromversorgungsanordnung wenigstens einen weiteren Transformator (T2) aufweist, der ebenso ausgebildet ist wie der erste Transformator (T1), und dass an Außenleiteranschlüssen von Sekundärwicklungen des weiteren Transformators weitere elektrisch leitende Träger (L) angeschlossen sind, die die Schaltungsträger (S1.1 bis S3.2) und/oder weitere Schaltungsträger halten, auf denen Leistungssteller angeordnet sind.

13. Stromversorgungsanordnung nach einem der Ansprüche 1 bis 12, **dadurch gekennzeichnet, dass** zwischen den Wicklungen des ersten Transformators (T1) bzw. des oder der weiteren Transformatoren ein Freiraum vorhanden ist, der zur Durchführung von elektrischen Leitungen durch den Transformator oder die Transformatoren geeignet und eingerichtet ist.

## Claims

1. Power supply arrangement having a first transformer (T1),
- which has a transformer core (K),
- wherein the transformer core (K) has limbs (K1) and yokes (K2) which connect the limbs,
- wherein the limbs (K1) and yokes (K2) are arranged in the geometric shape of a cylinder and the cylinder has a first polygon as base surface and a second polygon as the surface lying opposite the base surface,
- wherein the yokes (K2) are arranged along edges of the first polygon and along edges of the second polygon and the limbs (K1) are arranged along edges of a lateral surface of the cylinder,
- and with primary windings and secondary windings (T1.1, T1.2, T1.3) arranged on the limbs (K1) of the transformer core,
**characterized**
**in that** each secondary winding (T1.1, T1.2, T1.3) has at least three connections (A), including a neutral conductor connection and two outer conductor connections,
**in that** all of the outer conductor connections of the secondary windings (T1.1, T1.2, T1.3) are mechanically and electrically connected to in each case one first electrically conductive carrier (L), which has an outer end,
**in that** the outer ends of the first carriers (L) are outside the cylinder,
**in that** the power supply arrangement has circuit carriers (S1.1 to S3.2) and
**in that** the circuit carriers (S1.1 to S3.2) are fastened to the first carriers (L).

2. Power supply arrangement according to Claim 1, **characterized in that** the first carriers (L) carry the circuit carriers (S1.1 to S3.2).

3. Power supply arrangement according to Claim 1 or 2, **characterized in that** the power supply arrangement has power controllers, wherein, with intermediate connection to one of the first carriers (L), an input of each power controller is electrically connected to an outer conductor connection of one of the secondary windings (T1.1, T1.2, T1.3) and is arranged on one of the circuit carriers (S1.1 to S3.2).

4. Power supply arrangement according to Claim 3, **characterized in that** the outputs of the power controller, whose inputs are connected to the outer conductor connections of one of the secondary windings (T1.1, T1.2, T1.3), are electrically connected to one another at a point.

5. Power supply arrangement according to Claim 4, **characterized in that** the power supply arrangement has a control means which is suitable and set up for operating the power controller in voltage sequencing.

6. Power supply arrangement according to any of Claims 2 to 5, **characterized in that** the circuit carriers (S1.1 to S3.2) have at least one substantially planar surface.

7. Power supply arrangement according to Claim 6, **characterized in that** each circuit carrier (S1.1 to S3.2) is fastened to the first carriers (L) with the planar surface parallel to at least two limbs (K1) and parallel to two yokes (K2) of the transformer core (K).

8. Power supply arrangement according to Claim 7, **characterized in that** at least one further limb (K1) is arranged between the planar surface of one of the circuit carriers (S1.1 to S3.2) and the yokes (K2) parallel thereto.

9. Power supply arrangement according to Claim 7, **characterized in that** no further limb (K1) is arranged between the planar surface of one of the circuit carriers (S1.1 to S3.2) and the yokes (K2) parallel thereto.

10. Power supply arrangement according to any of Claims 3 to 5 or 6 to 9, in so far as they are dependent on Claim 3, **characterized in that** the inputs of all power controllers arranged on one of the circuit carriers (S1.1 to S3.2) are connected to the outer conductor connections of one of the secondary windings.

11. Power supply arrangement according to any of Claims 3 to 5 or 6 to 9, in so far as they are dependent on Claim 3, **characterized in that** the inputs of a first portion of the power controllers arranged on one of the circuit carriers (S1.1 to S3.2) are connected to the outer conductor connections of a first one of the secondary windings (T1.1, T1.2, T1.3) and the inputs of a second portion of the power controllers arranged on one of the circuit carriers (S1.1 to S3.2) are connected to the outer conductor connections of a second one of the secondary windings (T1.1, T1.2, T1.3).

12. Power supply arrangement according to any of Claims 1 to 11, **characterized in that** the power supply arrangement has at least one further transformer (T2) which is of identical design to the first transformer (T1), and **in that** further electrically conductive carriers (L) are connected to the outer conductor connections of secondary windings of the further transformer, which further carriers bear the circuit carriers (S1.1 to S3.2) and/or further circuit carriers, on which power controllers are arranged.

13. Power supply arrangement according to any of Claims 1 to 12, **characterized in that** a clearance is provided between the windings of the first transformer (T1) or of the further transformer or transformers, which clearance is suitable and set up for passing electrical lines through the transformer or the transformers.

## Revendications

1. Dispositif d'alimentation électrique comportant un premier transformateur (T1),
- comprenant un noyau de transformateur (K),
- dans lequel le noyau du transformateur (K) possède des branches (K1) et des culasses (K2) connectant celles-ci,
- dans lequel les branches (K1) et les culasses (K2) sont disposées sous la forme géométrique d'un cylindre et le cylindre possède un premier polygone en tant que surface de base et un second polygone en tant que surface opposée à la surface de base,
- dans lequel les culasses (K2) sont disposées le long des bords du premier polygone et le long des bords du second polygone et les branches (K1) sont disposées le long des bords d'une surface extérieure du cylindre,
- et comportant des enroulements primaires et des enroulements secondaires (T1.1, T1.2, T1.3) disposés sur les branches (K1) du noyau du transformateur,
**caractérisé**
**en ce que** chacun des enroulements secondaires (T1.1, T1.2, T1.3) comporte au moins trois bornes (A), à savoir une borne de conducteur neutre et deux bornes de conducteurs extérieurs,
**en ce que** toutes les bornes de conducteurs extérieurs des enroulements secondaires (T1.1, T1.2, T1.3) sont chacune reliées mécaniquement et électriquement à un support électriquement conducteur (L) qui présente une extrémité extérieure,
**en ce que** les extrémités extérieures du premier support (L) sont situées à l'extérieur du cylindre,
**en ce que** le dispositif d'alimentation électrique comporte des supports de circuits (S1.1 à S3.2) et
**en ce que** les supports de circuits (S1.1 à S3.2) sont fixés aux premiers supports (L).

2. Dispositif d'alimentation électrique selon la revendication 1, **caractérisé en ce que** les premiers supports (L) portent les supports de circuits (S1.1 à S3.2).

3. Dispositif d'alimentation électrique selon la revendication 1 ou 2, **caractérisé en ce que** le dispositif d'alimentation électrique comprend des régulateurs de puissance, dans lequel une entrée de chaque régulateur de puissance est reliée électriquement, avec interconnexion de l'un des premiers supports (L), à une borne de conducteur extérieur de l'un des enroulements secondaires et est disposée sur un support de circuit (S1.1 à S3.2).

4. Dispositif d'alimentation électrique selon la revendication 3, **caractérisé en ce que** les sorties du régulateur de puissance, dont les entrées sont reliées aux bornes de conducteurs extérieurs de l'un des enroulements secondaires (T1.1, T1.2, T1.3), sont reliées électriquement les unes aux autres en un point.

5. Dispositif d'alimentation électrique selon la revendication 4, **caractérisé en ce que** le dispositif d'alimentation électrique comprend un moyen de commande qui est approprié et conçu pour faire fonctionner le régulateur de puissance selon une commande de tension séquentielle.

6. Dispositif d'alimentation électrique selon l'une des revendications 2 à 5, **caractérisé en ce que** les supports de circuits (S1.1 à S3.2) comprennent au moins une surface sensiblement plane.

7. Dispositif d'alimentation électrique selon la revendication 6, **caractérisé en ce que** chaque support de circuit (S1.1 à S3.2) est fixé à la surface plane, parallèlement à au moins deux branches (K1) et parallèlement à deux culasses (K2) du noyau de transformateur (K) sur les premiers supports (L).

8. Dispositif d'alimentation électrique selon la revendication 7, **caractérisé en ce qu'**au moins une branche supplémentaire (K1) est disposée entre la surface plane de l'un des supports de circuits (S1.1 à S3.2) et les culasses (K2) parallèles à ceux-ci.

9. Dispositif d'alimentation électrique selon la revendication 7, **caractérisé en ce qu'**aucune branche supplémentaire (K1) n'est disposée entre la surface plane de l'un des supports de circuits (S1.1 à S3.2) et les culasses (K2) parallèles à ceux-ci.

10. Dispositif d'alimentation électrique selon l'une des revendications 3 à 5 ou 6 à 9, dans la mesure où elles dépendent de la revendication 3, **caractérisé en ce que** les entrées de tous les régulateurs de puissance disposés sur l'un des supports de circuits (S1.1 à S3.2) sont reliées aux bornes de conducteurs extérieurs de l'un des enroulements secondaires.

11. Dispositif d'alimentation électrique selon l'une des revendications 3 à 5 ou 6 à 9, dans la mesure où elles dépendent de la revendication 3, **caractérisé en ce que** les entrées d'une première partie des régulateurs de puissance disposés sur l'un des supports de circuits (S1.1 à S3.2) sont reliées aux bornes de conducteurs extérieurs d'un premier des enroulements secondaires (T1.1, T1.2, T1.3) et **en ce que** les entrées d'une seconde partie des régulateurs de puissance disposés sur l'un des supports de circuits (S1.1 à S3.2) sont reliées aux bornes de conducteurs extérieurs d'un second des enroulements secondaires (T1.1, T1.2, T1.3).

12. Dispositif d'alimentation électrique selon l'une des revendications 1 à 11, **caractérisé en ce que** le dispositif d'alimentation électrique comprend au moins un transformateur supplémentaire (T2) qui est également réalisé de la même manière que le premier transformateur (T1), et **en ce que** des supports électriquement conducteurs supplémentaires (L) sont connectés à des bornes de conducteurs extérieurs d'enroulements secondaires du transformateur supplémentaire, lesquels supports supplémentaires maintiennent les supports de circuits (S1.1 à S3.2) et/ou des supports de circuits supplémentaires, sur lesquels sont disposés les régulateurs de puissance.

13. Dispositif d'alimentation électrique selon l'une des revendications 1 à 12, **caractérisé en ce qu'**un espace libre est présent entre les enroulements du premier transformateur (T1) ou du ou des transformateur(s) supplémentaire(s), celui-ci étant approprié et conçu pour le passage de conducteurs électriques à travers le transformateur ou les transformateurs.
